# EUROPÄISCHE PATENTSCHRIFT

(11) **EP 2 589 742 B1**
(45) Veröffentlichungstag und Bekanntmachung des Hinweises auf die Patenterteilung: **04.12.2013**
(21) Anmeldenummer: 12007166.7
(22) Anmeldetag: 16.10.2012
(51) Int. Cl.: E06B 9/171

(54) **Vorrichtung zur Sicherung von Rolläden und Rolltoren**
Device for securing roller blinds and roller doors
Dispositif de sécurisation de stores et portails roulants

(30) Priorität: 21.10.2011 DE 102011116549
(43) Veröffentlichungstag der Anmeldung: 08.05.2013
(73) Patentinhaber: SELVE Vermögensverwaltung GmbH & Co. KG, 58513 Lüdenscheld (DE)
(72) Erfinder: Grothe, Frank, 58675 Hemer (DE); Tebbe, Jörg, 58642 Iserlohn (DE)
(74) Vertreter: Ostriga Sonnet Wirths & Vorwerk

(56) Entgegenhaltungen:
- EP-A1- 1 306 515
- EP-A1- 2 233 678
- DE-A1-102009 038 467

## Beschreibung

Die obige Erfindung betrifft eine Vorrichtung zur Sicherung von Rollläden und Rolltoren, welche aus einem aus zahlreichen, gelenkig miteinander verbundenen Rollladenlamellen bestehenden Rollladenpanzer gebildet ist, der mit mindestens einer Aufhängung in wenigstens einer Ausnehmung einer Welle aufwickelbar angeordnet ist, wobei die Aufhängung aus gelenkig miteinander verbundenen Zwischengliedern besteht und das zur Welle weisende Endglied der Aufhängung eine Einrichtung zur lösbaren Befestigung derselben an der Welle aufweist.

Eine derartige Vorrichtung ist beispielsweise aus der DE 10 2009 038 467.7 der Anmelderin bekannt. Bei diesem grundsätzlich vorteilhaften Stand der Technik handelt es sich um eine Einrichtung zur lösbaren Befestigung einer Vorrichtung zur Sicherung von Rollläden und Rolltoren, bei der die Befestigungseinrichtung mit einer an der Unterseite fest angeordneten zur Welle gerichteten Unterplatte einschließlich Verriegelungshaken und eine an der Oberseite beweglich angeordneten Oberplatte mit einem das Endglied sowie die Unterplatte durchgreifenden Verriegelungshaken besteht, wobei die rastgesicherte Befestigungsposition dadurch erreicht werden kann, dass die Oberplatte relativ zur Unterplatte bewegt wird.

Ausgehend von diesem Stand der Technik besteht die Aufgabe der Erfindung darin, eine neue Vorrichtung zur Sicherung von Rollläden und Rolltoren zu schaffen, welche noch einfacher und mit wenig Kraftaufwand zu bedienen ist und darüber hinaus auch kostengünstig herzustellen und zu montieren ist.

Die Lösung der Aufgabe ergibt sich aus den Merkmalen des Anspruchs 1, insbesondere den Merkmalen des Kennzeichenteils, wonach die Einrichtung aus einem handbetätigbaren, rotativen Element gebildet ist, an dem wenigstens zwei Betätigungsarme mit daran angeordneten Verriegelungshaken beweglich befestigt sind, wodurch die rotierende Bewegung jeweils in eine translative Bewegung umgesetzt wird.

Die erfindungsgemäße Vorrichtung hat insbesondere den Vorteil, dass mit ihr auf sehr einfache Weise, mit insbesondere wenig Kraftaufwand, eine zuverlässige Verbindung der Rollladensicherung mit der Wickelwelle ermöglicht wird. Auch ist die Demontage ebenso einfach erreichbar. Darüber hinaus weist diese Lösung herstellungstechnische Vorteile auf, da die erfindungsgemäße Grundversion sehr einfach an unterschiedliche Wellen und deren Ausnehmungen dadurch angepasst werden kann, dass die Betätigungsarme mit den daran angeformten Verriegelungshaken ausgetauscht werden.

Bei einer bevorzugten Ausführungsform der Erfindung weist das rotative Element jeweils einen exzentrisch angeordneten Befestigungsvorsprung je Betätigungsarm auf, der jeweils ein Langloch am Betätigungsarm durchgreift, wodurch eine Drehbewegung des rotativen Elements in eine translative Bewegung der Betätigungsarme einschließlich Verriegelungshaken umgewandelt wird.

Bei einer weiter verbesserten Ausführungsform ragt die die Bewegungsbahn des rotativen Elements wenigstens ein Federarm hinein, der zur Festlegung der Verriegelungsstellung in eine umfängliche Ausnehmung des rotativen Elements eingreift. Dadurch wird auf einfache Weise erreicht, dass beispielsweise nicht durch Erschütterung der Verriegelungszustand in einen Entriegelungszustand übergeht, da der Verriegelungszustand durch ein Rastelement gesichert ist. Trotz des Einsatzes eines derartigen Federarms ist eine Betätigung mit geringem Kraftaufwand möglich.

Bezug nehmend auf die letzte geschilderte Ausführungsform wird es zusätzlich als vorteilhaft angesehen, wenn die Verriegelungsstellung durch zwei Federarme gesichert wird.

Eine weitere Ausführungsform ist dadurch gekennzeichnet, dass das rotative Element mit einem Betätigungsschlitz versehen ist, der die Betätigung der Einrichtung mithilfe eines Schraubenziehers, einer Münze od. dgl. ermöglicht.

Durch diese Art der Ausbildung des rotativen Elements ist es an der Montagestelle des Rollladens sehr einfach und schnell möglich, die Rollladensicherung an einer Wickelwelle zu befestigen.

Letztlich ist eine bevorzugte Ausführungsform der Erfindung dadurch gekennzeichnet, dass die Betätigungsarme sowie das rotative Element in einer als Führung ausgebildeten Einsenkung angeordnet ist und mit einer Abdeckung lösbar am Endglied fixiert ist. Durch diese Art der Abdeckung ist einerseits die Einrichtung zur lösbaren Befestigung geschützt innerhalb des Endglieds angeordnet, andererseits jedoch auf einfache Weise durch Entfernen der Befestigungsmittel zugänglich.

Weitere Vorteile der Erfindung ergeben sich aus der nachfolgenden Beschreibung eines Ausführungsbeispiels. Es zeigen:
- Fig. 1:: eine partielle Diagonalansicht von Wickelwelle, Rollladenpanzer und dazwischen angeordneter Aufhängung,
- Fig. 2:: eine vergrößerte Darstellung der Aufhängung gemäß Fig. 1,
- Fig. 3:: eine stark vergrößerte Draufsicht auf das Endglied in der Entriegelungsstellung,
- Fig. 4:: eine Unteransicht des Endgliedes in der Entriegelungsstellung,
- Fig. 5:: eine stark vergrößerte Darstellung der Draufsicht auf das Endglied in der Verriegelungsstellung,
- Fig. 6:: eine stark vergrößerte Ansicht des Endglieds gemäß Fig. 5 in der Verriegelungsstellung und
- Fig. 7:: eine Draufsicht auf das Endglied mit einer Abdeckung der Einrichtung zur lösbaren Befestigung.

In den Zeichnungen ist eine Vorrichtung zur Sicherung der Rollläden und Rolltoren an einer Welle 11 insgesamt mit der Bezugsziffer 10 bezeichnet.

Die Vorrichtung 10 (siehe Fig. 1) dient zur Befestigung eines Rollladenpanzers 12 mittels einiger Zwischenglieder 13 und einem Endglied 14 an der Welle 11. Die Zwischenglieder 13 und das Endglied 14 sind untereinander gelenkig verbunden. Während das zum Rollladenpanzer 12 weisende Zwischenglied 13 auf das letzte zur Welle 11 weisende Rollladenprofil seitlich, formschlüssig aufgeschoben wird, weist das zur Befestigung an der Welle 11 vorgesehene Endglied 14 eine spezielle, lösbare Befestigungseinrichtung 15 auf, die die Ausnehmungen 16 der Welle 11 hintergreift.

Die Figur 2 zeigt in vergrößerter Darstellung eines aus den vier Zwischengliedern 13 und dem Endglied 14 gelenkig verbundene Aufhängung A. Das zum Rollladenpanzer weisende Zwischenglied 13 ist mit beidseitig verlängerten Führungen F versehen, welches zur Anordnung des Rollladenpanzers dient.

Das Endglied 14 ist in stark vergrößerter Draufsicht in der Figur 3 dargestellt. Grundsätzlich sind ein von der nicht dargestellten Wickelwelle 11 wegweisender Gelenkbereich 17, zwei zur Schraubbefestigung an den Wellen dienende Ausnehmungen 18 sowie ein Bereich 19 zur Aufnahme der lösbaren Befestigungseinrichtungen 15 zu erkennen. Der Bereich 19 zur Aufnahme der lösbaren Befestigungseinrichtungen 15 weist mittig eine Einsenkung 20 zur Aufnahme eines rotativen Elementes 21 sowie beidseitig davon zwei Einsenkungen 22 zur Aufnahme von je einem flächigen Betätigungsarm 23 auf. Beide Betätigungsarme 23 sind mit endseitig angeformten Verriegelungshaken 24 versehen, die jeweils eine Öffnung 25 im Endglied 14 durchgreifen, und wie in Figur 4 dargestellt, im Montagezustand beabstandet von einer Unterfläche 26 in der langlochartigen Öffnung 25 angeordnet.

Auf dem rotativen Element 21 sind zwei exzentrisch angeordnete Befestigungsvorsprünge 27 vorhanden, die jeweils ein Langloch 28 der Betätigungsarme 23 durchgreifen. Die Betätigungsarme 23 weisen langlochartige Aussparungen 29 auf, in deren Bereich Befestigungsbohrungen 30 für eine Abdeckung 31 (siehe Fig. 7) der lösbaren Befestigungsanordnung 15 im Endglied 14 vorhanden sind.

Zur Sicherung der Verriegelungsstellung ragen in die Bewegungsbahn des rotativen Elements 21 darüber hinaus auch zwei Federarme 32 hinein, die jeweils in am Umfang angeordnete Ausnehmungen 33 des rotativen Elements 21 eingreifen (siehe Fig. 5).

Letztlich weist das rotative Element 21 einen Betätigungsschlitz 34 auf, mit dem man mit Hilfe eines Schraubenziehers, einer Münze oder dgl. eine Verstellung der lösbaren Befestigungseinrichtung 15 erreichen kann. Konkret sind in den Figuren 3 und 4 die Entriegelungsstellung dargestellt. Man erkennt, dass durch eine Diagonalstellung des rotativen Elementes 21 die Betätigungsarme 23 in x-Richtung hin zum rotativen Element 21 bewegt werden.

In den Figuren 5 und 6 ist die Verriegelungsstellung dargestellt. Durch eine geringfügige Drehung des rotativen Elementes 21 in Uhrzeigerrichtung wird aufgrund der gelenkigen Verbindung von rotativem Element 21 und Betätigungsarm 23 die rotative Bewegung in eine translative Bewegung der Betätigungsarme 23 in y-Richtung umgewandelt, so dass die Verriegelungshaken 24 die Ausnehmungen 16 in der Welle 11 hintergreifen können.

In der Figur 7 ist lediglich zusätzlich dargestellt, dass die lösbare Befestigungseinrichtung 15 mit Hilfe einer Abdeckung 31 im Bereich 19 des Endgliedes 14 einerseits geschützt und andererseits lösbar fixiert werden kann.

Letztlich wird durch die Vorrichtung zur Sicherung von Rollläden und Rolltoren 10 und insbesondere durch die aus deren Zwischengliedern 13 und das Endglied 14 bestehende Aufhängung A erreicht, dass bei einem manuellen Hochschieben des Rollladenpanzers 12 in der Aufhängung A eine automatische Versteifung eintritt, die ein Aufwickeln der Aufhängung A auf die Wellen verhindert und somit auch der Rollladenpanzer 12 gegen das Hochschieben blockiert ist.

### Bezugszeichenliste

- 10: Vorrichtung
- 11: Welle
- 12: Rolladen
- 13: Zwischenglieder
- 14: Endglied
- 15: lösbare Befestigungseinrichtung
- 16: Ausnehmungen
- 17: Gelenkbereich
- 18: Ausnehmung für Schrauben
- 19: Bereich für 15
- 20: Einsenkung
- 21: rotatives Element
- 22: Einsenkung
- 23: Betätigungsarm
- 24: Verriegelungshaken
- 25: langlochartige Öffnung
- 26: Unterflächen von 14
- 27: Befestigungsvorsprünge von 21
- 28: Langlöcher von 23
- 29: langlochartige Aussparung
- 30: Befestigungsbohrung
- 31: Abdeckung von 15
- 32: Federarm
- 33: Ausnehmungen am Umfang von 21
- 34: Betätigungsschlitz

- A: Aufhängung
- F: Führungen
- x, y: Richtung

## Patentansprüche

1. Vorrichtung zur Sicherung von Rollläden und Rolltoren, welche aus einem aus zahlreichen, gelenkig miteinander verbundenen Rollladenlamellen bestehenden Rollladenpanzer (12) gebildet ist, der mit mindestens einer Aufhängung in wenigstens einer Ausnehmung (16) einer Welle (11) aufwickelbar angeordnet ist, wobei die Aufhängung aus gelenkig miteinander verbundenen Zwischengliedern (13) besteht und das zur Welle (11) weisende Endglied (14) der Aufhängung eine Einrichtung (15) zur lösbaren Befestigung derselben an der Welle (11) aufweist, **dadurch gekennzeichnet, dass** die Einrichtung (15) aus einem handbetätigbaren, rotativen Element (21) gebildet ist, an dem wenigstens zwei Betätigungsarme (23) mit daran angeordneten Verriegelungshaken (24) beweglich befestigt sind, wodurch die rotierende Bewegung jeweils in eine translative Bewegung umgesetzt wird.

2. Vorrichtung nach Anspruch 1, **dadurch gekennzeichnet, dass** das rotative Element (21) jeweils einen exzentrisch angeordneten Befestigungsvorsprung (27) je Betätigungsarm (23) aufweist, der jeweils ein Langloch (28) am Betätigungsarm (23) durchgreift, wodurch eine Drehbewegung des rotativen Elements (21) in eine translative Bewegung der Betätigungsarme (23) einschließlich Verriegelungshaken (24) umgewandelt wird.

3. Vorrichtung nach Anspruch 1 oder 2, **dadurch gekennzeichnet, dass** in die Bewegungsbahn des rotativen Elements (21) wenigstens ein Federarm hineinragt, der zur Festlegung der Verriegelungsstellung in eine umfängliche Ausnehmung (33) des rotativen Elements (21) eingreift.

4. Vorrichtung nach einem der Ansprüche 1 bis 2, **dadurch gekennzeichnet, dass** die Verriegelungsstellung durch zwei Federarme gesichert wird.

5. Vorrichtung nach einem der Ansprüche 1 bis 4, **dadurch gekennzeichnet, dass** das rotative Element (21) mit einem Betätigungsschlitz versehen ist, der die Betätigung der Einrichtung mithilfe eines Schraubenziehers, einer Münze od. dgl. ermöglicht.

6. Vorrichtung nach einem der Ansprüche 1 bis 5, **dadurch gekennzeichnet, dass** die Betätigungsarme (23) sowie das rotative Element (21) jeweils in als Führung ausgebildeten Einsenkungen (2 2) angeordnet und mit einer Abdeckung lösbar am Endglied (14) fixiert sind.

## Claims

1. Device for protecting roller shutters and roller doors, which is formed from a roller shutter curtain (12) which consists of numerous roller shutter slats that are connected to one another in an articulated manner, and which is arranged so as to be capable of being wound up with at least one suspension in at least one clearance (16) in a shaft (11), wherein said suspension consists of intermediate members (13) that are connected to one another in an articulated manner, and that end member (14) of the suspension which points towards the shaft (11) has an apparatus (15) for detachably fastening said suspension to said shaft (11), **characterised in that** the apparatus (15) is formed from a manually actuatable, rotary element (21) to which at least two actuating arms (23) with locking hooks (24) arranged on them are movably fastened, as a result of which the rotating movement is transformed into a translatory movement in each case.

2. Device according to Claim 1, **characterised in that** the rotary element (21) has, in each case, an eccentrically arranged fastening projection (27) for each actuating arm (23), which projection engages through a slot (28) on the actuating arm (23) in each case, as a result of which a rotational movement of the rotary element (21) is converted into a translatory movement of the actuating arms (23) including the locking hooks (24).

3. Device according to Claim 1 or 2, **characterised in that** there projects into the path of movement of the rotary element (21) at least one spring arm which engages in a peripheral clearance (33) in said rotary element (21) for the purpose of fixing the locking position.

4. Device according to either of Claims 1 or 2, **characterised in that** the locking position is secured by two spring arms.

5. Device according to one of Claims 1 to 4, **characterised in that** the rotary element (21) is provided with an actuating slit which permits actuation of the apparatus with the aid of a screwdriver, a coin or the like.

6. Device according to one of Claims 1 to 5, **characterised in that** the actuating arms (23) and also the rotary element (21) are each arranged in recesses (22) constructed as a guide, and are detachably fixed to the end member (14) with a cover.

## Revendications

1. Dispositif de sécurisation de stores et portails roulants, qui est formé d'un volet roulant (12) constitué d'un grand nombre de lamelles de volet roulant reliées entre elles en étant articulées, qui est disposé, en étant enroulé, avec au moins une suspension dans au moins un évidement (16) d'un arbre (11), la suspension étant constituée de maillons intermédiaires (13) reliés entre eux en étant articulés et le maillon terminal (14) de la suspension, tourné vers l'arbre (11), présentant un dispositif (15) pour la fixation amovible au niveau de l'arbre (11), **caractérisé en ce que** le dispositif (15) est formé d'un élément (21) rotatif, pouvant être actionné manuellement, au niveau duquel sont fixés de façon à être mobiles, au moins deux bras d'actionnement (23), avec des crochets de verrouillage (24) grâce à quoi le mouvement de rotation est transformé respectivement en un mouvement de translation.

2. Dispositif selon la revendication 1, **caractérisé en ce que** l'élément (21) rotatif présente à chaque fois une saillie de fixation (27), disposée de façon excentrique, par bras d'actionnement (23), qui traverse respectivement un trou longitudinal (28) au niveau du bras d'actionnement (23) grâce à quoi un mouvement de rotation de l'élément (21) rotatif est transformé en un mouvement de translation des bras d'actionnement (23), y compris les crochets de verrouillage (24).

3. Dispositif selon la revendication 1 ou 2, **caractérisé en ce qu'**au moins un bras ressort pénètre dans la trajectoire de mouvement de l'élément (21) rotatif qui vient en prise dans un évidement (33) circonférentiel de l'élément (21) rotatif pour détermination de la position de verrouillage.

4. Dispositif selon l'une des revendications 1 à 2, **caractérisé en ce que** la position de verrouillage est sécurisée par deux bras ressort.

5. Dispositif selon l'une des revendications 1 à 4, **caractérisé en ce que** l'élément (21) rotatif est muni d'une fente d'actionnement qui permet l'actionnement du dispositif à l'aide d'un tournevis, d'une pièce de monnaie ou similaire.

6. Dispositif selon l'une des revendications 1 à 5, **caractérisé en ce que** les bras d'actionnement (23) ainsi que l'élément (21) rotatif sont respectivement disposés dans des dépressions (22) formées en tant que guide et sont fixés, de façon amovible, au niveau du maillon terminal (14) avec une protection.
